# EUROPÄISCHE PATENTANMELDUNG

(11) **EP 1 686 216 A1**
(43) Veröffentlichungstag der Anmeldung: **02.08.2006**
(21) Anmeldenummer: 05024754.3
(22) Anmeldetag: 12.11.2005
(51) Int. Cl.: E02F 3/96, B66C 1/66

(54) **Transportgestell, insbesondere für Abbruchwerkzeuge**

(30) Priorität: 27.01.2005 DE 102005003749
(71) Anmelder: Rheinmetall Landsysteme GmbH, 24107 Kiel (DE)
(72) Erfinder: Wintjen, Jan, 24229 Schwedeneck (DE)
(74) Vertreter: Dietrich, Barbara

(57) **Zusammenfassung**

Es wird vorgeschlagen, die Abbruchwerkzeuge (3, 3'), beispielsweise eine Betonabbruchzange (3'), in geöffneter Stellung vorzugsweise auf einen am Transportgestell (4) vorhandenen oberen Lagerzapfen (6) abzusetzen und das beispielsweise hydraulisch erfolgende Schließen des Abbruchwerkzeuges (3, 3') auszunutzen, das nach dem Absetzen erfolgt, wobei sich das Abbruchwerkzeug (3, 3') selbständig auf dem Transportgestell (4) an einem unteren Klemmzapfen (7) verspannt. Dabei ist vorgesehen, dass sich der Klemmzapfen (7) während des Schließvorganges des Abbruchwerkzeuges (3, 3') auf einem definierten Radius zum oberen Lagerzapfen (6) verschieben kann. Dazu wird der untere Klemmzapfen (7) an einem Feder/Dämpfersystem (8) befestigt, wodurch sich das Abbruchwerkzeug (3, 3') in eine definierte Lage bewegt. Das Feder/Dämpfersystem (8) kann rein mechanisch oder über ein Feder/Hydraulikdämpfersystem ausgeführt sein.

## Beschreibung

Die Erfindung betrifft ein Transportgestell insbesondere für Abbruchwerkzeuge beispielsweise einer Baggeranlage oder dergleichen.

Bekanntlich müssen bei einem Werkzeugwechsel z.B. an einer Baggeranlage, die unterschiedlichen Anbaugeräte bei Nichtgebrauch abgelegt werden. Dieser Werkzeugwechsel erfolgt in der Regel über einen Schnellwechsler, beispielsweise einem Oilquick. Diese abgelegten Werkzeuge bzw. Anbaugeräte liegen dabei einfach auf dem Boden bzw. einem separaten Fahrzeug oder Anhänger. Für den Transport werden die Anbaugeräte auch auf Transportgestelle abgelegt. Die bekannten Transportgestelle besitzen keinen Ausgleich für Winkelfehler beim Absetzen der Anbaugeräte, so dass ein Verzurren der / des Anbaugerätes erforderlich ist.

Hier stellt sich die Erfindung die Aufgabe, den Transport von Anbaugeräten zu erleichtern.

Gelöst wird die Aufgabe durch die Merkmale des Patentanspruchs 1.

Vorteilhafte Ausführungen sind in den Unteransprüchen enthalten.

Der Erfindung liegt die Idee zugrunde, die Anbaugeräte, beispielsweise eine Betonabbruchzange, in geöffneter Stellung vorzugsweise auf einen am Transportgestell vorhandenen oberen Lagerzapfen abzusetzen und das beispielsweise hydraulisch erfolgende Schließen des Anbaugerätes auszunutzen, das nach dem Absetzen erfolgt, wobei sich das Anbaugerät selbständig auf dem Transportgestell an einem Klemmzapfen verspannt. Dabei ist vorgesehen, dass sich der Klemmzapfen während des Schließvorganges des Anbaugeräts auf einem definierten Radius zum oberen Lagerzapfen verschieben kann. Dazu wird der untere Klemmzapfen an einem Feder/Dämpfersystem befestigt, wodurch sich das Anbaugerät in eine definierte Lage bewegt. Das Feder/Dämpfersystem kann rein mechanisch oder über ein Feder/Hydraulikdämpfersystem ausgeführt sein. Bei der letztgenannten Variante ist ein elektrisch betätigtes Magnetventil einzubinden.

Während des Transportes bleibt das Anbaugerät geschlossen (beispielsweise durch den Druck der Zylinder der Betonabbruchzange).

Diese Lösung ermöglicht das Absetzen und Sichern der Anbaugeräte auf dem Transportgestell unter Schutz (auch Panzerschutz), da durch das Verzurren das automatische Arretieren entfällt. Des Weiteren wird für das Arretieren keine zusätzliche Energiezufuhr benötigt. Die Handhabung ist einfach und wartungsfreundlich.

Ein Einsatz ist nicht nur auf einen Geniepanzer beschränkt, sondern kann auch bei herkömmlichen Baggeranlagen, bei ferngesteuerten Fahrzeugen oder dergleichen, d.h., im Allgemeinen dort angewendet werden, wo Werkzeuge bzw. Anbaugeräte dieser Art mitgeführt und gewechselt werden müssen.

Anhand eines Ausführungsbeispieles mit Zeichnung soll die Erfindung näher erläutert werden. Es zeigt:
- Fig. 1: in einer Seitendarstellung den Systemaufbau an einem Fahrzeug,
- Fig. 2a,b: das Transportgestell aus Fig. 1,
- Fig. 3: das Transportgestell mit einem ausgewähltem Werkzeug,
- Fig. 4: das Werkzeug aus Fig. 3 im Transportgestell.

In Fig. 1 ist ein Fahrzeug 100, bestehend aus einem Basisfahrzeug 1, einer darauf befindlichen Baggeranlage 2 sowie einem Anbaugerät bzw. Werkzeug 3 dargestellt. Das Werkzeug 3 ist hierbei eine Betonabbruchzange 3'.

Fig. 2 zeigt ein, hier am Basisfahrzeug 2, befindliches Transportgestell bzw. Geräteträger 4, bestehend aus einem Rahmen 5 und Lagerzapfen 6, 7, einem obere Lagerzapfen 6 und einem untere Klemmzapfen 7. Zum Gestell 4 zugehörig sind des Weiteren ein Feder/ Dämpfersystem 8 und nicht näher dargestellte Bolzen.

Das Feder/Dämpfersystem 8 kann rein mechanisch, wie im Kfz-Bereich üblich, oder hydraulisch/mechanisch ausgeführt sein. Bei einer hydraulischen Lösung (nicht näher dargestellt) sollte ein in sich geschlossenes System als autarkes System verwendet werden, welches beispielsweise durch ein elektromagnetisch betätigtes Ventil (ebenfalls nicht näher dargestellt) gesteuert wird. Das setzt dann voraus, dass die jeweiligen Stangen- und Kolbenräume der Hydraulikzylinder durch einen Ventilblock miteinander verbunden werden. In der noch auszuführenden Transportstellung sind die Zylinderräume durch das Ventil abgesperrt. Während des Aufnehmens oder Ablegens des Werkzeugs 3 (3') wird das Ventil geschaltet, um ein Drehen des Werkzeugs 3 um den oberen Lagerzapfen 6 zu gewährleisten.

Durch die Federn des Feder/Dämpfungssystems 8 wird das Werkzeug 3 nach dem Absetzen auf den Geräteträger 4 in eine neutrale Stellung gebracht und durch das Schließen des Ventils arretiert.

Die Wirkungsweise ist anhand der Fig. 3 sowie Fig. 4 erkennbar und soll anhand einer Betonabbruchzange 3' beschrieben werden.

Die Betonabbruchzange 3' wird in geöffneter Stellung in den Geräteträger 4 geführt bzw. gefahren. Auf dem oberen Lagerzapfen 6 wird die Betonabbruchzange 3' abgestellt, wodurch ein definierter Abstand für die Klemmbacken 3.1' der Betonabbruchzange 3' zu dem in einer nierenförmigen Nut 9 geführten unteren Klemmzapfen 7 erreicht wird. Durch die nierenförmige Nut 9 werden eventuelle Winkelabweichungen X° vom Werkzeug 3' (3) gegen die Vertikale ausgeglichen. Die Betonabbruchzange 3' wird geschlossen und vom System (zum Beispiel der nicht näher dargestellten Baggeranlage) abgekoppelt. Durch das Feder/ Dämpfersystem 8 richtet sich das Werkzeug 3' (3) bei Winkelabweichungen Y° wieder auf und verharrt in einer so genannten Mittelposition.

## Patentansprüche

1. Transportgestell (4) für insbesondere Abbruchwerkzeuge (3, 3'), aufweisend einen Rahmen (5), einen oberen Lagerzapfen (6) sowie einen unteren, zum oberen Lagerzapfen (6) verschiebbaren Klemmzapfen (7) und ein Feder/ Dämpfungssystem (8), wobei das Abbruchwerkzeug (3,3') in einer geöffneter Stellung in das Transportgestell (4) gefahren und auf dem oberen Lagerzapfen (6) abgestellt wird, wodurch ein definierter Abstand des Abbruchwerkzeug (3, 3') zu dem unteren Klemmzapfen (7) erreicht wird, und das Abbruchwerkzeug (3, 3') für den Transport in eine geschlossene Stellung gebracht wird.

2. Transportgestell nach Anspruch 1, **dadurch gekennzeichnet, dass** der untere Klemmzapfen (7) in einer nierenförmigen Nut (9) geführt wird.

3. Transportgestell nach Anspruch 1 oder 2, **dadurch gekennzeichnet, dass** das Feder/Dämpfersystem (8) mechanisch ausgeführt ist.

4. Transportgestell nach Anspruch 1 oder 2, **dadurch gekennzeichnet, dass** das Feder/Dämpfersystem (8) hydraulisch/ mechanisch ausgeführt ist.

5. Transportgestell nach einem der Ansprüche 1 bis 4, **dadurch gekennzeichnet, dass** es auf einem Basisfahrzeug (100) aufgebracht ist.

6. Transportgestell nach Anspruch 5, **dadurch gekennzeichnet, dass** das Basisfahrzeug (100) ein Panzer mit einer integrierten Baggeranlage ist.
